# EUROPÄISCHE PATENTSCHRIFT

(11) **EP 1 337 179 B1**
(45) Veröffentlichungstag und Bekanntmachung des Hinweises auf die Patenterteilung: **27.08.2008**
(21) Anmeldenummer: 01996327.1
(22) Anmeldetag: 09.11.2001
(51) Int. Cl.: A47L 15/50

(54) **EINSATZ FÜR EINEN GESCHIRRKORB EINER GESCHIRRSPÜLMASCHINE**
INSERT FOR A CROCKERY BASKET IN A DISHWASHER
GARNITURE POUR PANIER D'UN LAVE-VAISSELLE

(30) Priorität: 15.11.2000 DE 10056488
(43) Veröffentlichungstag der Anmeldung: 27.08.2003
(73) Patentinhaber: BSH Bosch und Siemens Hausgeräte GmbH, 81739 München (DE)
(72) Erfinder: ROSENBAUER, Michael, 86756 Reimlingen (DE); HEISSLER, Heinz, 89407 Dillingen (DE); DEISS, Ulrich, 89567 Sontheim (DE); FETZER, Gerhard, 89423 Gundelfingen (DE)
(86) Internationale Anmeldenummer: PCT/EP2001/013000
(87) Internationale Veröffentlichungsnummer: WO 2002/039872

(56) Entgegenhaltungen:
- EP-A- 0 914 801
- DE-U- 29 701 078
- FR-A- 2 736 534
- GB-A- 2 198 032

## Beschreibung

Die Erfindung betrifft einen Einsatz für einen Geschirrkorb einer Geschirrspülmaschine nach dem Oberbegriff des Patentanspruches 1.

Aus dem deutschen Patent DE 36 41 020 ist ein Einsatz für einen Geschirrkorb in einer Geschirrspülmaschine zum Reinigen und Trocknen von Besteckteilen und Kleingeschirr bekannt. Dabei weist zumindest ein Geschirrkorb einen darin einsetzbaren Besteckkorb mit jeweils in dem Besteckkorbboden und den Besteckkorbseitenwänden vorhandenen Durchbrüchen für den Durchtritt von Spülflüssigkeit auf. Der Einsatz weist mehrere Einsatzfächer auf, die durch Trennwände voneinander abgegrenzt sind. Zusätzlich ist ein Tablett mit weiteren Durchbrüchen für einhängbare Besteckteile und/oder Halterungen bzw. Aufnahmen für Kleingeschirr in den Korbboden des Geschirrkorbs einsetzbar oder auf den Besteckkorb deckelförmig aufsetzbar.

Aus der DE 297 01078 U1 ist ein weiterer Geschirrkorb für eine Geschirrspülmaschine bekannt. Der Geschirrkorb gemäß der DE 297 01078 U1 weist Einsatzfächer auf, die durch Trennwände voneinander abgegrenzt sind und der Aufnahme von Besteckteilen dienen. Dabei ruhen die Besteckteile auf einem Fachboden, der keine Höhenabstufung aufweist.

Aus der EP 0 914 801 A1 ist ein Geschirrkorb für eine Geschirrspülmaschine bekannt, der ebenfalls einen Fachboden ohne Höhenabstufung aufweist. Ferner weist der Geschirrkorb gemäß der EP 0 914 801 A1 eine Halteeinrichtung für Besteckteile auf, in die Besteckteile ohne Kontakt mit dem Fachboden hängend gelagert werden können.

Die bekannten Geschirrkörbe haben trotz unterschiedlich großer bzw. langer Besteckteile überall die gleiche Nutzhöhe. Manche Besteckteile stehen in den Einsatzfächern, andere - besonders die kleinen Teile - sind in den Durchbrüchen des Tabletts eingehängt. Die eingehängten, aber auch die anliegenden Besteckteile sind bezüglich des Abflusses von Spülflüssigkeitstropfen kritisch, so dass Trockenflecken an den Stellen der Besteckteile entstehen, an denen diese an dem Einsatz anliegen.

In den deutschen Offenlegungsschriften 195 40 610 und 195 40 611 sind - auch als Etagéren bezeichnete - Ablagen für Geschirrkörbe in einer Geschirrspülmaschine beschrieben, die jeweils als Einsatz zum Reinigen und Trocknen von Besteckteilen und/oder Kleingeschirr fest oder beweglich mit dem Geschirrkorb verbunden und/oder lose angeordnet sein können.

Der Erfindung liegt die Aufgabe zu Grunde, einen Einsatz der beschriebenen Arten zu schaffen, durch den ein gegenüber bekannten Lösungen verbessertes Trocknungsergebnis erzielbar ist.

Diese Aufgabe wird durch die Merkmale des Patentanspruchs 1 erfindungsgemäß gelöst. Weiterbildungen der Erfindung sind in den Unteransprüchen angegeben.

Ausgehend von einem Einsatz mit durch Trennwände voneinander abgegrenzten Einsatzfächern weisen gemäß dem Gegenstand der Erfindung zumindest zwei Einsatzfächer in verschiedenen Höhen angeordnete Fachböden zum Einstellen von unterschiedlichen Besteckteilen und/oder Kleingeschirr auf. Insgesamt ergibt sich durch den erfindungsgemäß gestalteten Einsatz ein gegenüber bekannten Lösungen wesentlich verbessertes Trocknungsergebnis für die in den Einsatz eingeordneten Besteckteile und/oder Kleingeschirr. Die Besteckteile und/oder das Kleingeschirr können abhängig von ihrer jeweiligen Länge/Größe/Form in das Einsatzfach mit zugehörigem Fachboden in der geeigneten Höhe eingestellt werden, so dass sie am Fachboden aufstehen und nicht mehr eingehängt werden müssen. Der Ablauf von Spülflüssigkeitstropfen, die ansonsten zu den unerwünschten Trockenflecken führten, wird unterstützt. Das Einhängen besonders der kleinen Teile in eine Abdeckung, was die erwähnten Ablaufprobleme für die Tropfen verursacht, entfällt durch die Einsatzfächer mit unterschiedlich hohen Fachböden. Die Trocknungsverbesserung kommt zusätzlich auch der Reinigungsleistung eines Spül- und Trocknungsprogramms einer Geschirrspülmaschine zu Gute.

Gemäß einer besonders günstigen Weiterbildung der Erfindung sind die Höhen der Fachböden an die Länge und/oder Größe der Besteckteile und/oder des Kleingeschirrs anpassbar. Dadurch entstehen je nach Bedarf partiell in der Nutzhöhe angepasste Sektionen als variable Einsatzfächer, die zu einem variabel gestaltbaren Einsatz für unterschiedlichste Besteckteile und/oder Kleingeschirr kombiniert werden können.

Gemäß einer vorteilhaften Variante bilden die Einsatzfächer einen Besteckkorb, der durch die Fachböden einen unterschiedliche Nutzhöhen aufweisenden Besteckkorbboden aufweist.

Der Gegenstand der Erfindung wird anhand eines in der einzigen Figur dargestellten Ausführungsbeispiels näher erläutert, die eine stark vereinfachte - für die Darstellung des Prinzips der Erfindung aber ausreichende - Seitenansicht eines gemäß des Gegenstandes der Erfindung gestalteten Einsatzes mit mehreren Einsatzfächern zeigt. Der Einsatz ist im Ausführungsbeispiel als Besteckkorb 1 zur Bestückung mit Besteckteilen und/oder Kleingeschirr - im gewählten Beispiel mit Löffeln 2 und 3 unterschiedlicher Länge bzw. Größe - ausgebildet. Dieser Besteckkorb 1 kann in einer Geschirrspülmaschine in einem Geschirrkorb lose angeordnet oder daran fest oder beweglich angebracht sein. Der prinzipielle Aufbau dieses Besteckkorbes 1 mit Seitenwänden, Boden und/oder Abdeckung entspricht dem im deutschen Patent DE 36 41 020 beschriebenen Einsatz.

Der Besteckkorb 1 umfasst in dem gewählten Beispiel insgesamt drei Einsatzfächer 4, 5 und 6, die durch zwei vertikal verlaufende Trennwände 7 und 8 voneinander abgegrenzt sind. Prinzipiell kann der Besteckkorb auch eine andere Anzahl - zumindest aber zwei getrennte - Fächer haben. Erfindungsgemäß weisen zumindest zwei Einsatzfächer, beispielsweise hier die Einsatzfächer 4 und 5 oder 5 und 6 in verschiedenen Höhen angeordnete Fachböden 4' und 5' oder 5' und 6' auf. So wird der lange Löffel 2 - wie gezeigt - in das Einsatzfach 4 mit zugehörigem Fachboden 4' und längerer Nutzhöhe eingestellt, so dass er auf dem Fachboden 4' sicher aufsteht. Auch ein Einstellen des Löffels 2 in das Einsatzfach 6, dessen Fachboden 6' im gezeigten Ausführungsbeispiel auf gleicher Höhe mit dem des Einsatzfaches 4' liegt, ist möglich. Demgegenüber dient das im gezeigten Ausführungsbeispiel in der Mitte gelegene Einsatzfach 5 zur Aufnahme bzw. zum Einstellen des kurzen Löffels 3, damit auch dieser sicher auf dem zugehörigen Fachboden 5' aufsteht.

Vorzugsweise weisen die drei Einsatzfächer 4, 5, 6 auf unterschiedlichen Höhen gelegene Fachböden 4', 5', 6' auf, damit sich verschiedene, partiell in den einzelnen Sektionen anpassbare Nutzhöhen für den Besteckkorb 1 ergeben. Insgesamt entsteht durch die in ihrer Höhe individuellen Fachböden 4', 5', 6' der Einsatzfächer 4, 5, 6 ein Besteckkorbboden mit unterschiedlicher Nutzhöhe. Dadurch ist eine Anhebung und eine Absendung des Besteckkorbbodens in ausgewählten Sektionen möglich, um das Trocknungsresultat bei Bestückung des Einsatzes besonders mit Besteckteilen und/oder mit Kleingeschirr unterschiedlichster Länge, Größe, Form usw. zu optimieren. Die Trocknungsverbesserung gelingt durch die erfindungsgemäße variable Gestaltung des Einsatzes, dadurch dass der Spülflüssigkeitstropfenabfluss eines unterschiedliche Nutzhöhen aufweisenden Besteckkorbbodens begünstigt wird. Die auf den Fachböden 4', 5', 6' in jedem Fall aufstehenden Besteckteile und/oder Kleingeschirr sind eher trocken. Das rasche und selbständige Ableiten der Spülflüssigkeit auf den in entsprechende Einsatzfächer 4, 5, 6 mit geeigneter Höhe der zugehörigen Fachböden 4', 5', 6' optimiert nicht nur die Trocknungsleistung, sondern verbessert außerdem in vorteilhafter Weise auch die Reinigungsleistung eines Spül- und Trocknungsprogramms einer Geschirrspülmaschine.

## Patentansprüche

1. Einsatz für einen Geschirrkorb einer Geschirrspülmaschine, mit durch Trennwände (7, 8) voneinander abgegrenzten Einsatzfächern (4, 5, 6) zur Aufnahme von Besteckteilen, wobei die Besteckteile (2, 3) auf den Fachböden (4', 5', 6') der Einsatzfächer aufstehen,
**dadurch gekennzeichnet,**
**dass** zumindest zwei der Einsatzfächer (4, 5; 5, 6) in verschiedenen Höhen angeordnete Fachböden (4', 5'; 5', 6') zum Einstellen von unterschiedlichen Besteckteilen (2, 3) und/oder Kleingeschirr aufweisen.

2. Einsatz nach Anspruch 1, **dadurch gekennzeichnet, dass** die Höhen der Fachböden (4', 5'; 5', 6') an die Länge und/oder Größe der Besteckteile (2, 3) und/oder des Kleingeschirrs anpassbar sind.

3. Einsatz nach Anspruch 1 oder 2, **dadurch gekennzeichnet, dass** die Einsatzfächer (4, 5; 5, 6) einen Besteckkorb (1) bilden, der durch die Fachböden (4', 5'; 5', 6') einen unterschiedliche Nutzhöhen aufweisenden Besteckkorbboden aufweist.

4. Einsatz nach einem der Ansprüche 1 bis 3, **dadurch gekennzeichnet, dass** er fest oder beweglich am Geschirrkorb angebracht ist.

5. Einsatz nach einem der Ansprüche 1 bis 3, **dadurch gekennzeichnet, dass** er lose im Geschirrkorb angeordnet ist.

## Claims

1. Insert for a dishes basket of a dishwashing machine, with insert compartments (4, 5, 6), which are delimited from one another by partition walls (7, 8), for reception of cutlery items, wherein the cutlery items (2, 3) stand up on the compartment bases (4', 5', 6') of the insert compartments, **characterised in that** at least two of the insert compartments (4, 5; 5, 6) have compartment bases (4', 5'; 5', 6'), which are arranged at different heights, for insertion of different cutlery items (2, 3) and/or small dishes.

2. Insert according to claim 1, **characterised in that** the heights of the compartment bases (4', 5'; 5', 6') are adaptable to the length and/or size of the cutlery items (2, 3) and/or of the small dishes.

3. Insert according to claim 1 or 2, **characterised in that** the insert compartments (4, 5; 5, 6) form a cutlery basket (1) which has through the compartment bases (4', 5'; 5', 6') a cutlery basket base having different use heights.

4. Insert according to any one of claims 1 to 3, **characterised in that** it is fixedly or movably mounted at the dishes basket.

5. Insert according to any one of claims 1 to 3, **characterised in that** it is loosely arranged in the dishes basket.

## Revendications

1. Garniture pour un panier d'un lave-vaisselle, comprenant des compartiments de garniture (4, 5, 6) délimités par des cloisons de séparation (7, 8) pour réceptionner des couverts, les couverts (2, 3) étant debout sur les fonds (4',5',6') des compartiments de garniture,
**caractérisée en ce que**
au moins deux des compartiments de garniture (4,5 ; 5,6) présentent des fonds de compartiment (4',5' ; 5',6') disposés à différentes hauteurs pour le réglage de différents couverts (2, 3) et/ou de la petite vaisselle.

2. Garniture selon la revendication 1, **caractérisée en ce que** les hauteurs des fonds de compartiment (4',5' ; 5',6') peuvent être adaptées à la longueur et/ou la grandeur des couverts (2,3) et/ou de la petite vaisselle.

3. Garniture selon la revendication 1 ou 2, **caractérisée en ce que** les compartiments de garniture (4,5 ; 5,6) forment un panier à couverts (1), qui présente par les fonds de compartiment (4',5';5', 6') un fond de panier présentant différentes hauteurs utiles.

4. Garniture selon l'une quelconque des revendications 1 à 3, **caractérisée en ce qu'**elle est placée de façon fixe ou mobile sur le panier.

5. Garniture selon l'une quelconque des revendications 1 à 3, **caractérisée en ce qu'**elle est disposée de façon libre dans le panier.
